# EUROPÄISCHE PATENTSCHRIFT

(11) **EP 1 742 547 B1**
(45) Veröffentlichungstag und Bekanntmachung des Hinweises auf die Patenterteilung: **09.03.2011**
(21) Anmeldenummer: 05744901.9
(22) Anmeldetag: 29.04.2005
(51) Int. Cl.: A24C 5/40

(54) **FEINSCHNITT-TEILMENGENPACKUNG SOWIE VERFAHREN ZUM HERSTELLEN VON FEINSCHNITT-TEILMENGENPACKUNGEN**
PACK WITH A PARTIAL QUANTITY OF FINE CUT AND METHOD FOR MANUFACTURING PACKS WITH A PARTIAL QUANTITY OF FINE CUT
PAQUET A QUANTITE PARTIELLE DE FINE COUPE ET PROCEDE DE FABRICATION DE PAQUETS A QUANTITE PARTIELLE DE FINE COUPE

(30) Priorität: 29.04.2004 DE 102004021114
(43) Veröffentlichungstag der Anmeldung: 17.01.2007
(73) Patentinhaber: Reemtsma Cigarettenfabriken GmbH, 22761 Hamburg (DE)
(72) Erfinder: DEMMER, Udo, 25421 Pinneberg (DE); SEIDEL, Henning, 21358 Mechtersen (DE); SCHULTE, Birte, 22926 Ahrensburg (DE); REINIGER, Gerald, 77960 Seelbach (DE)
(74) Vertreter: UEXKÜLL & STOLBERG
(86) Internationale Anmeldenummer: PCT/EP2005/004665
(87) Internationale Veröffentlichungsnummer: WO 2005/104881

(56) Entgegenhaltungen:
- EP-A- 0 756 830
- WO-A-95/28855
- BE-A2- 763 049
- DE-A1- 3 706 960
- DE-A1- 19 549 121
- GB-A- 1 350 740
- US-A- 5 526 825
- US-A1- 2004 055 613

## Beschreibung

Die Erfindung betrifft eine Feinschnitt-Teilmengenpackung zur Verwendung bei der Selbstverfertigung von Cigaretten sowie ein Verfahren zum Herstellen derartiger Feinschnitt-Teilmengenpakungen.

Zur Selbstverfertigung von Cigaretten gibt es die Möglichkeit des "Drehens", bei der der Verbraucher Feinschnitttabak aus einer größeren Vorratspackung entnimmt und mit einem Cigarettenpapier umgibt, gegebenenfalls unter Verwendung eines Filters. Bei einer ähnlichen Methode füllt der Verbraucher losen Feinschnitttabak in eine Stopfvorrichtung und drückt mit deren Hilfe den Tabak in eine vorgefertigte Cigarettenhülse. In beiden Fällen muss der Verbraucher die Größe der für die Cigarette bestimmten Tabakportion abschätzen, so dass die Tabakmenge von Cigarette zu Cigarette mitunter recht stark variiert. Beim Entnehmen von Tabak aus der Vorratspackung und beim Portionieren kommt es leicht zu Verunreinigungen der Umgebung, da kleinere Tabakstücke abfallen. Ferner kann der Tabak von den Fingern des Verbrauchers verschmutzt werden. Insgesamt ist diese Art der Selbstverfertigung von Cigaretten recht umständlich, unabhängig davon, ob das Cigarettenpapier manuell oder mit Hilfe einer mechanischen Vorrichtung um die Tabakportion gewickelt wird oder ob eine Stopfvorrichtung und vorgefertigte Cigarettenpapierhülsen verwendet werden.

Aus der EP 1 347 690 B1 ist eine Feinschnitt-Teilmengenverpakung zur Selbstverfertigung von Cigaretten bekannt, bei der eine Feinschnitt-Tabakeinlage mit einer an beiden Enden offenen rohrförmigen Umhüllung aus nicht abrauchbarem Material umgeben ist. Diese Umhüllung wird in eine vorgefertigte Cigarettenpapierhülse eingeschoben, und anschließend wird der Tabak mit Hilfe einer Stopfvorrichtung in die Cigarettenpapierhülse überführt, während die Umhüllung herausgezogen wird. Diese Feinschnitt-Teilmengenverpackung ist Teil eines Systems, das außerdem vorgefertigte Cigarettenpapierhülsen erfordert und sich daher nicht an Verbraucher richtet, die das "Drehen" von Cigaretten bevorzugen.

Es ist Aufgabe der Erfindung, eine Möglichkeit zu finden, um die Selbstverfertigung von Cigaretten zu erleichtern, insbesondere das "Drehen" von Cigaretten oder das eingangs erwähnte Stopfen mit Hilfe einer Stopfvorrichtung für losen Tabak.

Diese Aufgabe wird gelöst durch eine Feinschnitt-Teilmengenpakung mit den Merkmalen des Anspruchs 1, ein System mit einer Anzahl von derartigen Feinschnitt-Teilmengenpackungen gemäß Anspruch 15 sowie durch ein Verfahren zum Herstellen derartiger Feinschnitt-Teilmengenpackungen mit den Merkmalen des Anspruchs 17. Vorteilhafte Ausgestaltungen der Erfindung ergeben sich aus den Unteransprüchen.

Die erfindungsgemäße Feinschnitt-Teilmengenpackung ist zur Verwendung bei der Selbstverfertigung von Cigaretten geeignet und hat eine Umhüllung, die eine Feinschnitt-Tabakeinlage allseitig umgibt. Vorzugsweise weist die Feinschnitt-Tabakeinlage eine Tabakportion zur Verfertigung einer einzigen Cigarette auf; dabei ist diese Tabakportion per se separiert, da es keine weitere Tabakportion gibt. Alternativ kann die Umhüllung eine Feinschnitt-Tabakeinlage mit mehreren voneinander separierten Tabakportionen enthalten, was die Verfertigung mehrerer Cigaretten ermöglicht. Hier und im folgenden wird unter einer "Tabakportion" die Menge an Feinschnitttabak verstanden, die für eine (Zahl "1") Cigarette erforderlich ist.

Die erfindungsgemäße Feinschnitt-Teilmengenpackung stellt dem Verbraucher nach dem Öffnen der Umhüllung eine Tabakportion zur Verfertigung einer Cigarette zur Verfügung, ohne dass vorher auf recht umständliche Weise der Tabak aus einer größeren Vorratspackung entnommen und portioniert werden muss. Dadurch werden auch eine Verschmutzung der Umgebung sowie eine Verunreinigung des Tabaks verhindert oder zumindest erheblich reduziert. Die Selbstverfertigung von Cigaretten, insbesondere durch "Drehen" oder durch Stopfen mit Hilfe einer Stopfvorrichtung für losen Tabak, wird durch die erfindungsgemäße Feinschnitt-Teilmengenpakung wesentlich erleichtert. Falls die Umhüllung dicht ist, hält sie außerdem die Feuchte im Tabak und bewahrt die Frische und das Aroma der Feinschnitt-Tabakeinlage, was zu einer erheblichen Qualitätsverbesserung führt.

Wenn die Feinschnitt-Tabakeinlage Tabakportionen zur Verfertigung mehrerer Cigaretten aufweist, z.B. von zwei Cigaretten, von einigen wenigen Cigaretten oder auch von einer größeren Anzahl von Cigaretten, sind diese Tabakportionen separiert, also vorportioniert, so dass die zuvor genannten Vorteile ebenfalls erreicht werden.

Bei bevorzugten Ausgestaltungen der Erfindung ist die Umhüllung mit einer Öffnungseinrichtung zum Öffnen der Umhüllung versehen. Eine derartige Öffnungseinrichtung erleichtert das Öffnen der Umhüllung, insbesondere wenn dazu keine Hilfsmittel verwendet werden.

Daneben ist es aber auch denkbar, eine Vorrichtung, mit deren Hilfe eine in der Umhüllung enthaltene Feinschnitt-Tabakeinlage mit einem Cigarettenpapier umwickelt oder in eine vorgefertigte Cigarettenpapierhülse eingeführt werden soll, mit einer Zusatzeinrichtung auszustatten, bei deren Betätigung die Umhüllung geöffnet wird.

Wenn die Umhüllung eine längliche Grundform hat, so dass eine Längsrichtung vorgegeben ist, kommen als Öffnungseinrichtung z.B. eine Längsperforation der Umhüllung oder eine punktuell verklebte Längsnaht der Umhüllung, aber auch eine oder mehrere Querperforationen in Betracht, z.B. umlaufende Querperforationen an beiden Enden der Umhüllung. Derartige Öffnungseinrichtungen sind Schwächungen in der Umhüllung, an denen der Benutzer die Umhüllung in definierter Weise aufreißen kann. Eine weitere Möglichkeit ist ein Längsschlitz in der Umhüllung, in den der Verbraucher eingreifen kann, um so die Umhüllung ganz von der Tabakeinlage zu trennen.

Wenn die Umhüllung dicht sein soll, eignen sich z.B. ein Aufreißstreifen oder ein Aufreißfaden als Öffnungseinrichtung, wie sie als solche bekannt sind. Weitere Beispiele sind eine Kerbe am Rand der Umhüllung, die eine Hilfe beim Einreißen der Umhüllung darstellt, ein Torsionsbereich an der Umhüllung, also ein Bereich (vorzugsweise am Ende der Umhüllung), in dem die Umhüllung verdreht ist, oder Schnüre oder Fäden, mit denen die Umhüllung zugebunden ist (z.B. in einem Torsionsbereich). Ferner ist als Öffnungseinrichtung ein Deckel denkbar, z.B. bei Gestaltung der Umhüllung als Papphülse ein abnehmbarer Deckel an einer der Stirnseiten. Die in diesem Absatz genannten Öffnungseinrichtungen erfordern keine Umhüllung mit vorgegebener Längsrichtung und sind demnach auch für Umhüllungen geeignet, die keine längliche Grundform haben.

Als Material für die Umhüllung eignen sich z.B. Papier, Aluminiumfolie, allgemein Metallfolien, Kunststofffolien, aluminiumkaschierte Papiere, kunststoffkaschierte Papiere, Laminate oder Vliese, auch perforiertes Material. Vorzugsweise ist die Umhüllung nicht abrauchbar. Weitere Möglichkeiten für das Material der Umhüllung sind Karton und aluminiumbedampfte Papiere.

Die Feinschnitt-Tabakeinlage ist vorzugsweise in ihrer Form an eine fertiggestellte Cigarette angepasst. In diesem Fall braucht der Verbraucher die Tabakeinlage nach dem Entnehmen aus der Umhüllung nicht oder nur in geringem Maße zu formen. Ein Beispiel für eine passende Umhüllung ist eine Umhüllung mit zylindrischer Grundform, die an beiden Enden an einer flachen, quer verlaufenden Nahtzone versiegelt (also z.B. verklebt oder verschweißt) ist oder die an beiden Enden verdreht und/oder zugebunden (z.B. mit einer Schnur umwickelt, auch ohne Knotenbildung) ist. Vorzugsweise ist diese Umhüllung nicht aus zwei Lagen gebildet, die an zwei gegenüberliegenden Längsseiten der Umhüllung an nach außen vorstehenden Nahtzonen versiegelt sind.

Die mindestens eine Tabakportion kann auch kompakt, z.B. tablettenartig, geformt sein. Wenn die Umhüllung als Blisterpakkung ausgestaltet ist, ist eine solche kompakte Form besonders vorteilhaft, da sich dabei die Tabakportion (oder eine vorgewählte Tabakportion bei mehreren Tabakportionen in einer gemeinsamen Umhüllung) ähnlich wie eine Tablette aus der Umhüllung herausdrücken lässt.

Bei einer bevorzugten Ausführungsform hat die mindestens eine Tabakportion eine zylinderähnliche Form und ist innerhalb der Umhüllung von einer hülsenartigen Mantelhülle, vorzugsweise aus Papier, umgeben. Dabei kann zur Erzielung einer kompakten Form der Durchmesser der zylinderähnlichen Form mindestens so groß sein wie ihre Länge. Besonders vorteilhaft ist diese Ausgestaltung, wenn sich mehrere Tabakportionen in einer gemeinsamen Umhüllung befinden, da die Mantelhüllen für eine Separierung der Tabakportionen sorgen.

Um die Handhabung durch den Verbraucher zu erleichtern, kann eine Anzahl von Feinschnitt-Teilmengenpackungen nebeneinander angeordnet sein, wobei die Feinschnitt-Teilmengenpackungen mit einer Befestigungseinrichtung untereinander verbunden sind. Dazu kann z.B. mindestens einen Materialstreifen dienen, vorzugsweise aus Papier, auf dem die Feinschnitt-Teilmengenpackungen fixiert sind.

Bei dem erfindungsgemäßen Verfahren zum Herstellen von Feinschnitt-Teilmengenpackungen wird eine kontinuierliche lineare Anordnung von Feinschnitttabak auf einer Endlosstrangmaschine gefertigt und in Einzelportionen portioniert (die vorzugsweise länglich sind, aber auch eine kompakte Form haben können). Diese Einzelportionen werden danach mit den Umhüllungen der Feinschnitt-Teilmengenpackungen umhüllt, wobei ein Teil der dafür erforderlichen Verfahrensschritte aber auch bereits vor dem Portionieren erfolgen kann. Hierbei weist eine Einzelportion eine Tabakportion zur Verfertigung einer (Zahl "1") Cigarette auf. Es ist möglich, jede Einzelportion in eine separate Umhüllung einzubringen oder jeweils mehrere separierte Einzelportionen in eine gemeinsame Umhüllung einzubringen.

Bei der Durchführung des erfindungsgemäßen Verfahrens kann eine herkömmliche Endlosstrangmaschine verwendet werden, was den Vorteil einer sehr hohen Arbeitsgeschwindigkeit hat. Als einziger Eingriff in das bestehende Strangverfahren muss der Feinschnitttabak in Einzelportionen portioniert werden; dafür werden im Folgenden einige Möglichkeiten angegeben. Nachdem die Einzelportionen bereitgestellt sind, können sie mit Hilfe herkömmlicher Verfahrensschritte umhüllt werden. Wie schon angedeutet, ist es auch möglich, einen Teil der Umhüllungsschritte bereits in dem Strangverfahren vorzunehmen (siehe unten). Das erfindungsgemäße Verfahren arbeitet also schnell und ist, da es im Wesentlichen auf der bestehenden Technologie aufbaut, kostengünstig.

Eine Möglichkeit, den Feinschnitttabak zu portionieren, besteht darin, die kontinuierliche lineare Anordnung des Feinschnitttabaks in gleichmäßigen Abständen zu unterbrechen, so dass zwischen den Unterbrechungen die gewünschten Portionen entstehen. Das Unterbrechen kann z.B. mittels zweier Trimmscheiben durchgeführt werden. Dabei läuft der Tabak über zwei rotierende Trimmscheiben, deren Achsen parallel zueinander und senkrecht zur Transportrichtung des Tabaks ausgerichtet sind. Die Oberflächen der Trimmscheiben sind so ausgeformt, dass sie bei jeder Umdrehung der Trimmscheiben mindestens einmal in den Tabakstrom eingreifen und dadurch die Teilchen des Feinschnitttabaks so verschieben, dass eine Unterbrechung, d.h. eine tabakfreie Zone, entsteht.

Bei einer bevorzugten Ausgestaltung des erfindungsgemäßen Verfahrens wird der Feinschnitttabak zum Portionieren auf einer herkömmlichen Cigarettenmaschine für jede Einzelportion mit einer an beiden Enden offenstehenden Mantelhülle umgeben. Die Mantelhülle weist vorzugsweise Papier auf. Diese Ausgestaltung des Verfahrens hat den Vorteil, dass eine herkömmliche Fertigungsstraße mit einer Endlosstrangmaschine, auf der konventionelle Cigaretten mit einer Umhüllung aus Cigarettenpapier hergestellt werden können, praktisch nicht verändert werden muss, um mit einer Mantelhülle umgebene Einzelportionen für Feinschnitt-Tabakeinlagen gemäß der Erfindung zu produzieren. Der einzige Unterschied besteht darin, dass zur Kostenersparnis vorzugsweise für die Mantelhülle kein Cigarettenpapier, sondern ganz preiswertes Papier verwendet wird. Die Mantelhüllen haben nämlich nur die Aufgabe, die Einzelportionen zusammenzuhalten, so dass sie sich gut handhaben und transportieren lassen. Die Einzelportionen können demnach mit hoher Geschwindigkeit auf einer eigentlich zur Produktion herkömmlicher Cigarettenstränge eingerichteten Anlage gefertigt und mit Hilfe der Mantelhüllen automatisch portioniert werden, wodurch diese Ausgestaltung des Verfahrens besonders vorteilhaft ist. Die Mantelhüllen der Einzelportionen werden bei einer bevorzugten Ausführungsform entfernt, bevor die Einzelportionen mit den Umhüllungen der Feinschnitt-Teilmengenpackungen umgeben werden.

Zum Entfernen der Mantelhülle kann eine jeweilige Einzelportion mit Mantelhülle in einen Aufnahmeraum, z.B. eine als Aufnehmung dienende Bohrung, eingeführt und darin festgehalten werden, vorzugsweise mit Hilfe eines Unterdrucks, wobei die Einzelportion aus der Mantelhülle ausgestoßen wird, vorzugsweise pneumatisch. Dabei werden die jeweiligen Einzelportionen vorzugsweise auf eine Transporteinrichtung ausgestoßen, z.B. ein Transportband, bei dem jede Einzelportion in einer Vertiefung aufgenommen wird. Bei diesem Verfahrensschritt wird vorzugsweise ein sich drehender Revolver benutzt, der eine Anzahl von Aufnehmungen zum Einführen jeweils einer Einzelportion mit Mantelhülle aufweist, wobei der Revolver die aus der jeweiligen Mantelhülle ausgestoßenen Einzelportionen in einer von der Einführebene verschiedenen Transportebene abgibt. Von dort aus können die Einzelportionen mit einer Fördereinrichtung, z.B. dem bereits erwähnten Transportband, zu einer Station transportiert werden, WO sie mit den Umhüllungen der Feinschnitt-Teilmengenpackungen umhüllt werden.

Es kann auch vorteilhaft sein, wenn die Mantelhüllen der Einzelportionen vor dem Umhüllen der Einzelportionen nicht entfernt werden. Dadurch lassen sich einerseits Kosten einsparen. Zum anderen ist eine derartige Ausführungsform besonders praktisch, wenn mehrere separierte Tabakportionen mit einer gemeinsamen Umhüllung umgeben werden, denn dann halten die Mantelhüllen die Einzelportionen separiert. In diesen Fällen entfernt der Verbraucher die Mantelhüllen, was z.B. durch eine Einrichtung an einem Stopfgerät erleichtert werden kann.

Bei einer anderen Ausgestaltung des erfindungsgemäßen Verfahrens wird der Feinschnitttabak vor dem Portionieren formstabilisiert. So ist es denkbar, den Feinschnitttabak z.B. mit Hilfe von flüssigem Stickstoff tiefzufrieren und vor dem Auftauen in die gewünschten Einzelportionen zu zerschneiden. Bei einer anderen Art der Formstabilisierung werden die Einzelportionen nach dem Portionieren formstabilisiert, so dass sie sich leicht weiterverarbeiten lassen oder leichter wegtransportiert werden können. Auch hierbei kann wiederum z.B. flüssiger Stickstoff eingesetzt werden, oder es werden z.B. die jeweiligen Einzelportionen umgebende Netze verwendet, die vorzugsweise in einem späteren Verfahrensschritt ähnlich wie die Mantelhüllen wieder entfernt werden. Eine andere Möglichkeit der Formstabilisierung besteht darin, den Feinschnitttabak oder die Einzelportionen zu verkleben, z.B. mit Hilfe von Zuckerlösung oder Stärke.

Bei dem erfindungsgemäßen Verfahren zum Herstellen von Feinschnitt-Teilmengenpackungen können die jeweiligen Umhüllungen als quer verlaufende, nebeneinander liegende und durch Siegelnähte getrennte Abschnitte eines Endlos-Schlauchbeutels ausgestaltet sein. Aus einem derartigen Endlos-Schlauchbeutel lassen sich durch Schnitte, die längs durch die Siegelnähte führen und dabei eine jeweilige Siegelnaht zu beiden Seiten der Schnittlinie intakt lassen, einzelne Feinschnitt-Teilmengenpackungen fertigen. Diese Teilmengenpackungen können anschließend in einer größeren Einheit verpackt und in dieser Form an den Verbraucher ausgeliefert werden.

Es ist auch denkbar, dem Verbraucher einen größeren Abschnitt des Endlos-Schlauchbeutels mit einer Anzahl von Feinschnitt-Teilmengenpackungen zur Verfügung zu stellen. Dabei laufen vorzugsweise längs durch die Siegelnähte Perforationslinien, so dass der Verbraucher auf einfache Weise eine einzelne Feinschnitt-Teilmengenpackung am Ende eines Schlauchbeutelabschnitts abtrennen kann.

Bei einer besonders bevorzugten Ausführungsform des erfindungsgemäßen Verfahrens wird der Feinschnitttabak auf einer herkömmlichen Cigarettenmaschine mit einer kontinuierlichen Umhüllung umgeben und der umhüllte Strang zum Portionieren in vorgegebenen Abständen durchschnitten, so dass umhüllte Einzelportionen entstehen, jeweils zur Verfertigung einer einzigen Cigarette. Die jeweiligen Umhüllungen werden anschließend an ihren beiden Endseiten geschlossen. Dazu kann der in der Umhüllung enthaltene Feinschnitttabak an den Endseiten ins Innere der Umhüllung gedrückt werden (z.B. mit Hilfe von Stößeln) und die Umhüllung anschließend an beiden Enden flachgedrückt und verschlossen werden, (z.B. durch Siegeln wie Verkleben oder Verschweißen oder durch mechanisches Verbinden wie Pressen, Stanzen oder Verhakeln). Bei dieser Verfahrensvariante lassen sich die meisten Schritte im Rahmen eines herkömmlichen Strangverfahrens durchführen, einschließlich des Portionierens und eines wesentlichen Teils des Umhüllens; lediglich die letzten Schritte des Umhüllens (Verschließen der Endseiten einer jeweiligen Umhüllung) müssen gesondert erfolgen.

Im Folgenden wird die Erfindung anhand von Ausführungsbeispielen weiter erläutert. Die Zeichnungen zeigen in
- Fig. 1: eine Ansicht einer ersten Ausführungsform einer Fein- schnitt-Teilmengenpackung,
- Fig. 2: eine Ansicht einer weiteren Ausführungsform einer Feinschnitt-Teilmengenpackung,
- Fig. 3: eine Ansicht einer weiteren Ausführungsform einer Feinschnitt-Teilmengenpackung,
- Fig. 4: eine Ansicht einer weiteren Ausführungsform einer Feinschnitt-Teilmengenpackung,
- Fig. 5: eine Ansicht einer weiteren Ausführungsform einer Feinschnitt-Teilmengenpackung,
- Fig. 6: eine Ansicht einer weiteren Ausführungsform einer Feinschnitt-Teilmengenpackung,
- Fig. 7: eine Ansicht einer weiteren Ausführungsform einer Feinschnitt-Teilmengenpackung,
- Fig. 8: eine Ansicht eines Abschnitts eines Schlauchbeutels mit vier Feinschnitt-Teilmengenpackungen gemäß einer weiteren Ausführungsform,
- Fig. 9: eine Draufsicht auf eine von dem Abschnitt gemäß Fig. 8 abgelöste Feinschnitt-Teilmengenpackung,
- Fig. 10: eine perspektivische Ansicht einer als Umverpackung dienenden Schachtel mit darin befindlichen Fein- schnitt-Teilmengenpackungen,
- Fig. 11: eine schematische Ansicht einer Verfahrensstufe bei der Herstellung von Feinschnitt-Teilmengenpackungen,
- Fig. 12: eine schematische Ansicht einer Verfahrensstufe bei einem anderen Ausführungsbeispiel für ein Verfahren zum Herstellen von Feinschnitt-Teilmengenpackungen,
- Fig. 13: einen Längsschnitt durch die Tabakanordnung gemäß Fig. 12, wobei der Längsschnitt durch eine Trimmscheibe verläuft,
- Fig. 14: eine Ansicht einer weiteren Ausführungsform einer Feinschnitt-Teilmengenpackung,
- Fig. 15: eine Ansicht einer Ausführungsform einer Feinschnitt- Teilmengenpackung mit mehreren separierten Tabakpor- tionen,
- Fig. 16: eine Ansicht einer weiteren Ausführungsform einer Feinschnitt-Teilmengenpackung mit mehreren separierten Tabakportionen,
- Fig. 17: Ansichten einer weiteren Ausführungsform einer Fein- schnitt-Teilmengenpackung mit mehreren separierten Ta- bakportionen, und zwar in Teil (a) in Draufsicht, in Teil (b) als Seitenansicht mit Blick auf die Schmal- seite, in Teil (c) als Seitenansicht mit Blick auf die Längsseite, in Teil (d) als dreidimensionale Ansicht schräg von oben und in Teil (e) als dreidimensionale Ansicht schräg von unten,
- Fig. 18: schematische Ansichten von Verfahrensstufen bei einem weiteren Ausführungsbeispiel für ein Verfahren zum Herstellen von Feinschnitt-Teilmengenpackungen und
- Fig. 19: eine Ansicht eines Systems mit einer Anzahl von Fein- schnitt-Teilmengenpackungen, die nebeneinander auf ei- nem Materialstreifen angeordnet sind.

In Fig. 1 ist eine erste Ausführungsform einer Feinschnitt-Teilmengenpackung (im Folgenden als Teilmengenpackung bezeichnet) dargestellt, die mit dem Bezugszeichen 10 versehen ist. Die Teilmengenpackung 10 weist eine Umhüllung 12 auf, die eine im Inneren der Umhüllung 12 befindliche und in der Fig. 1 nicht gesondert eingezeichnete Feinschnitt-Tabakeinlage allseitig umgibt. Die Feinschnitt-Tabakeinlage entspricht im Ausführungsbeispiel einer Tabakportion zur Verfertigung einer einzigen Cigarette. Im Ausführungsbeispiel ist die Umhüllung 12 geschlossen. Die Umhüllung 12 hat eine zylindrische Grundform, so dass die in der Umhüllung 12 befindliche Feinschnitt-Tabakeinlage eine ähnliche Form hat wie eine Cigarette. An beiden Enden ist die Umhüllung 12 an einer flachen, quer verlaufenden Nahtzone 14 bzw. 15 versiegelt. Die Umhüllung 12 hat also die Form eines Zylinders mit flachgedrückten Enden. Der Begriff "Versiegeln" ist weit gefasst zu verstehen. Darunter fallen z.B. Verkleben oder Verschweißen, wobei die jeweils möglichen Versiegelungstechniken vom Material der Umhüllung 12 abhängen.

Im Ausführungsbeispiel besteht die Umhüllung 12 aus aluminiumkaschiertem Papier. Andere Umhüllungsmaterialien sind ebenfalls möglich, z.B. aluminiumbedampftes Papier, Aluminiumfolie oder andere Arten von Metallfolie, Kunststofffolie oder ausschließlich Papier. Wenn ausschließlich Papier verwendet wird, kann es mit Perforationen versehen sein, um auszuschließen, dass die Teilmengenpackung 10 wie ein Cigarette abgeraucht wird, ohne vorher das Papier vollständig zu entfernen.

Die Teilmengenpackung 10 ist allseitig geschlossen, auch an einer in Fig. 1 nicht eingezeichneten Längsnaht. Daher bildet die Umhüllung 12 für den darin befindlichen Feinschnitttabak eine Frischhalteverpackung.

Wenn der Verbraucher eine Cigarette verfertigen will, nimmt er die Teilmengenpackung 10 und reißt die Umhüllung 12 auf. Um den Öffnungsvorgang zu erleichtern, ist in der Nahtzone 15 eine Kerbe 16 angeordnet, an deren Position sich die Umhüllung 12 relativ leicht einreißen lässt. Aus der geöffneten Teilmengenpackung 10 lässt sich der Feinschnitt genau portioniert auf ein Cigarettenpapier schütten, so dass der Verbraucher ohne große Umstände manuell eine Cigarette drehen kann. Alternativ kann er dazu eine Vorrichtung benutzen, nachdem er den Feinschnitttabak aus der Teilmengenpackung 10 dort eingefüllt hat. Diese Vorrichtung kann auch mit Öffnungsmitteln versehen sein, die dem Verbraucher das Öffnen der Teilmengenpackung 10 erleichtern.

In Fig. 2 ist als weitere Ausführungsform eine Teilmengenpakkung 20 gezeigt, die ähnlich aufgebaut ist wie die Teilmengenpackung 10 und zwei flache Nahtzonen 24 und 25 an den Enden einer Umhüllung 22 enthält. Um den Öffnungsvorgang zu erleichtern, weist die Umhüllung 22 eine umlaufende Querperforation 26 auf. Durch die Querperforation 26 lässt sich die Umhüllung 22 leicht aufreißen, so dass der darin befindliche Feinschnitttabak aus beiden Hälften der Umhüllung 22 ausgestreut werden kann.

In Fig. 3 ist als weitere Ausführungsform eine Teilmengenpakkung 30 dargestellt, die ähnlich gestaltet ist wie die Teilmengenpackungen 10 und 20 und die eine Umhüllung 32 mit zwei flachen Nahtzonen 34 und 35 an den Enden aufweist. Als Öffnungseinrichtung ist diesmal eine Längsperforation 38 vorgesehen, entlang der sich die Umhüllung 32 leicht öffnen lässt, um den darin befindlichen Tabak auszuschütten.

Die in Fig. 4 gezeigte Ausführungsform einer Teilmengenpackung 40 ist wiederum von ihrer Grundform her ähnlich gestaltet wie die zuvor erläuterten Ausführungsformen und hat eine zylindrische Umhüllung 42 mit zwei flachen Nahtzonen 44 und 45 an den Enden. Als Öffnungseinrichtung dienen zwei über den Umfang der Umhüllung 42 verlaufende Querperforationen 46 und 47 in der Nähe der Enden.

Zum Öffnen der Umhüllung 42 werden die beiden Endstücke an den Querperforationen 46 und 47 abgerissen. Der Verbraucher erhält dann eine zylindrische Hülse mit Feinschnitttabak, die an beiden Enden offensteht. Diese Hülse kann dazu dienen, den Tabak in eine Filtercigarettenhülse zu stopfen.

Wenn die Teilmengenpackung 40 zum herkömmlichen Drehen einer Cigarette verwendet werden soll, ist es jedoch praktischer, wenn sich die Umhüllung 42 entlang einer Längsnaht (in Fig. 4 nicht eingezeichnet) leicht öffnen lässt.

Die Fig. 5 zeigt als weitere Ausführungsform eine Teilmengenpackung 50 mit einer Umhüllung 52 von zylindrischer Grundform und zwei flachen Nahtzonen 54 und 55 an den Enden, ähnlich wie zuvor. Die Umhüllung 52 lässt sich mit einem Aufreißstreifen 58 auf einfache Weise öffnen. Der Aufreißstreifen 58 befindet sich innerhalb der Umhüllung 52 und ist am Ende der Nahtzone 54 nach außen geführt, so dass sein Ende 59 zugänglich ist, damit der Verbraucher den Aufreißstreifen 58 fassen kann.

Die in Fig. 6 veranschaulichte Ausführungsform einer Teilmengenpackung 60 hat wiederum eine Umhüllung 62 von zylindrischer Grundform mit zwei flachen Nahtzonen 64 und 65 an den Enden. Die Umhüllung 62 ist in Längsrichtung entlang einer Längsnahtzone 66 geschlossen, an der das Material der Umhüllung 62 unter Bildung von zwei Lagen überlappt, die mit Hilfe von drei Klebepunkten 67 miteinander verbunden sind. Die Fig. 6 zeigt einen Zustand zu Beginn des Öffnens der Umhüllung 62, wenn die mit 68 bezeichnete äußere Lage der Längsnahtzone 66 hochgeklappt ist und die Klebepunkte 67 gelöst sind. Durch Ziehen an der hochgeklappten äußeren Lage 68 lässt sich anschließend die Umhüllung 62 ganz öffnen.

Als weitere Ausführungform ist in Fig. 7 eine längliche Teilmengenpackung 70 gezeigt, bei der eine Umhüllung 72 an den Enden 74 und 75 zusammengedreht ist. Im Ausführungsbeispiel ist die Umhüllung 72 an den Enden 74 und 75 zusätzlich mit Schnüren 76 bzw. 77 zusammengehalten. Eine Längsnaht ist - ebenso wie bei den meisten der vorherigen Ausführungsformen - nicht eingezeichnet. Wenn die Längsnaht der Umhüllung 72 nicht versiegelt ist, lässt sich die Umhüllung 72 leichter öffnen. Dagegen hält die Umhüllung 72 bei einer versiegelten Längsnaht besser das Aroma der Feinschnitt- Tabakeinlage.

In Fig. 8 ist ein längerer Abschnitt eines Endlos-Schlauchbeutels 80 dargestellt, der an seinen beiden Längsseiten geschlossen ist und durch quer verlaufende, parallel zueinander liegende Siegelnähte 82 in Abschnitte aufgeteilt ist. Jeder dieser Abschnitte bildet eine mit einer Umhüllung 83 versehene Teilmengenpackung 84, die mit Feinschnitttabak gefüllt ist. In der Mitte der Siegelnähte 82 verläuft jeweils eine Perforation. Wegen dieser Perforationen lassen sich die einzelnen Teilmengenpackungen 84 leicht von dem restlichen Abschnitt des Schlauchbeutels 80 lösen.

Die Fig. 9 zeigt eine solche Teilmengenpackung 84 in vergrößerter Ansicht. Man erkennt zwei relativ breite, flache Nahtzonen 86 und 87 an den beiden Enden, die von den Längsseiten des Schlauchbeutels 80 stammen, sowie die an der betrachteten Teilmengenpackung 84 verbliebenen Teile 88 und 89 der entsprechenden Siegelnähte 82.

Im Ausführungsbeispiel ist der Schlauchbeutel aus Kunststofffolie gefertigt, und die Siegelnähte 82 sowie die Nahtzonen 86 und 87 werden durch Verschweißen erstellt. Andere Materialien sind ebenfalls denkbar, wobei auch andere Siegeltechniken zum Einsatz kommen können.

Die Fig. 10 zeigt eine als Schachtel gestaltete Umverpackung 90 mit einem Klappdeckel 92, in der eine Anzahl von Teilmengen 94 enthalten ist. Eine derartige Schachtel eignet sich insbesondere für Teilmengenpackungen nach Art der anhand der Figuren 1 bis 7 erläuterten Ausführungsformen, aber auch für einen Schlauchbeutel 80 mit einer Anzahl miteinander verbundener oder auch getrennter Teilmengenpackungen 84 oder für formstabilisierte Teilmengen.

Bei einer ebenfalls anhand von Fig. 10 erläuterten alternativen Gestaltung sind mit 94 nicht einzelne umhüllte Teilmengenpakkungen bezeichnet, sondern einzelne Tabakportionen, jeweils zur Verfertigung einer Cigarette, die keine eigene Umhüllung besitzen, aber durch die in der Fig. 10 dargestellte Fächereinteilung voneinander separiert sind. In diesem Fall übernimmt die Schachtel 90 die Funktion der Umhüllung, und der Klappdeckel 92 ist eine Öffnungseinrichtung für die Umhüllung.

Im folgenden wird ein Ausführungsbeispiel für ein Verfahren zum Herstellen von Feinschnitt-Teilmengenpackungen erläutert. In Fig. 11 ist in schematischer Weise eine Verfahrensstufe davon dargestellt.

Bei dem Verfahren zur Herstellung der Teilmengenpackungen wird zunächst in bekannter Weise auf einer Endlosstrangmaschine eine kontinuierliche lineare Anordnung von Feinschnitttabak gefertigt, mit einer Hülle umgeben und in Einzelportionen portioniert. Würden diese Verfahrensstufen vollständig nach konventioneller Art durchgeführt, so lieferten sie als Produkt einzelne (filterlose) Cigaretten, die jeweils mit Cigarettenpapier umgeben sind. Im vorliegenden Verfahren wird anstelle des Cigarettenpapiers jedoch ein einfacheres Papiermaterial verwendet; dies ist insoweit der einzige Unterschied zu dem herkömmlichen Verfahren. Das Produkt besteht also nicht aus fertigen Cigaretten, sondern aus Einzelportionen 100 aus Feinschnitttabak, die jeweils von einer Mantelhülle 102 aus einfachem Papier umgeben sind. Für die Mantelhülle können auch andere Materialien verwendet werden, z.B. Folie oder Vlies; vorzugsweise ist das Material der Mantelhülle kostengünstig und/oder recyclefähig.

In Fig. 11 ist veranschaulicht, wie die für den Portionierungsvorgang nützlichen, aber danach nicht mehr benötigten Mantelhüllen 102 wieder entfernt werden können.

Dies geschieht mit Hilfe eines rotierenden Revolvers 110, der eine Anzahl von parallel zueinander verlaufenden Bohrungen 111 aufweist. Unterhalb des Revolvers 110 bewegt sich ein Transportband 112 mit Vertiefungen 113.

An einer Einführstelle 114 wird eine Einzelportion 100 mit Mantelhülle 102 in eine der Bohrungen 111 eingeführt. Innerhalb der Bohrung 111 wird die Mantelhülle 102 mit Hilfe eines Unterdrucks, der über Öffnungen an der Innenwandung der Bohrung 111 angelegt wird, gehalten. Währenddessen dreht sich der Revolver 110 bis zu einer Ausstoßstelle 115, wo die Einzelportion 100 an Feinschnitttabak mit Hilfe von Pressluft aus der Bohrung 111 ausgeblasen wird und in eine Vertiefung 113 des Transportband 112 gelangt.

Der Revolver 110 transportiert die verbleibende Mantelhülle 102 bis zu einer Auswurfstelle 116, wo die Mantelhülle 102 nach Abschalten des Unterdrucks mit Hilfe von Pressluft ausgeworfen wird. Die Mantelhülle 102 kann anschließend entsorgt bzw. einer Verwertung zugeführt werden.

Das Transportband 112 ist in der Zwischenzeit bis zu einer Zufuhrstelle 117 gelaufen, wo die Einzelportion 100 von dem Transportband 112 wegbewegt und einer herkömmlichen Verpakkungsvorrichtung zugeführt wird. Im Ausführungsbeispiel ist die Einzelportion 100 als Tabakportion zur Verfertigung einer einzigen Cigarette portioniert. In der Verpackungsvorrichtung wird die Einzelportion 100 mit einer allseitigen Umhüllung umgeben.

Verfahrenstufen eines anderen Ausführungsbeispiels für ein Verfahren zum Herstellen von Feinschnitt-Teilmengenpackungen sind anhand der Figuren 12 und 13 veranschaulicht.

Bei diesem Ausführungsbeispiel wird eine lineare Anordnung von Feinschnitttabak auf einer Endlosstrangmaschine gefertigt und als kontinuierlicher Tabakstrom 120 (ohne Umhüllung) einer Portioniereinrichtung zugeführt, die den Feinschnitttabak in längliche Einzelportionen unterteilt.

Die Portioniereinrichtung weist zwei Trimmscheiben 122, 123 auf, die sich um zueinander parallele Achsen gegenläufig und in engem Abstand zueinander drehen, siehe Fig. 12. Die Drehachsen sind senkrecht zu der Transportrichtung des Tabaks 120 ausgerichtet. Die Trimmscheiben 122, 123 sind so angeordnet, dass der bei 124 zugeführte Tabak 120 im wesentlichen auf die Oberseiten der Trimmscheiben 122, 123 gelangt. Entlang ihrer Peripherie sind die Trimmscheiben 122, 123 jeweils mit Vorsprüngen 126, 127 versehen, die nach oben vorstehen, wobei die Vorsprünge 126 der einen Trimmscheibe 122 zu den Vorsprüngen 127 der anderen Trimmscheibe 123 ausgerichtet sind. Im Ausführungsbeispiel befinden sich gleichmäßig über den Umfang der Trimmscheiben 122, 123 verteilt jeweils sechs Vorsprünge 126 bzw. 127.

Wenn Feinschnitt-Teilchen des Tabakstroms 120 in den Bereich zweier Vorsprünge 126 und 127 gelangen, werden sie aus dem Tabak 120 verdrängt, siehe Fig. 12 und Fig. 13, so dass in dem Tabakstrom 120 eine Unterbrechung 128 entsteht. Dadurch wird der Tabak 120 in Einzelportionen 130 unterteilt. Trimmscheiben der beschriebenen Art werden auch in herkömmlichen Cigarettenanlagen verwendet, sind dann aber anders herum eingebaut (Oberseite nach unten), so dass sich Tabakteilchen in den nun Vertiefungen bildenden "Vorsprüngen" sammeln, was zu einer zonenweisen Verdichtung des Tabaks führt (Kopfverstärkung bei den aus dem Tabak gefertigten Cigaretten).

Wie in Fig. 12 in schematischer Weise veranschaulicht, werden im weiteren Verlauf des Verfahrens die Einzelportionen 130 hinter den Trimmscheiben 122, 123 von einem auch als Transportmittel dienenden Materialband 132 aufgenommen, von dem bei 134 ein Teil in Längsrichtung über die Einzelportionen 130 gelegt wird, so dass die Einzelportionen 130 zwischen zwei Lagen eingeschlossen sind, die in dieser Ausführungsform von dem einen Materialband 132 gebildet werden. Diese beiden Lagen werden entlang einer Längsnaht miteinander verbunden und bilden so zunächst eine kontinuierliche Umhüllung für die Einzelportionen 130. An einer Station 136 wird diese Umhüllung an den Stellen der Unterbrechungen 128 zwischen den Einzelportionen 130 flachgepresst und verschlossen bzw. versiegelt sowie durchschnitten, wodurch fertige Feinschnitt-Teilmengenpackungen 138 entstehen. Die Umhüllung 140 einer Teilmengenpackung 138 wird auf diese Weise aus der ehemals kontinuierlichen Umhüllung gebildet. An den flachgepressten Stellen 142 entstehen jeweilige Nahtzonen an den Enden der Teilmengenpackungen 138.

Das vor der Erläuterung der Fig. 11 beschriebene Verfahren kann auch durchgeführt werden, ohne dass die Mantelhüllen wieder entfernt werden. Dabei enthält man auf einfache Weise und mittels eines herkömmlichen Strangverfahrens einzelne Tabakportionen, die jeweils von einer an ihren beiden Endseiten offenstehenden Mantelhülle umgeben sind. In weiteren Verfahrensschritten wird diese Mantelhülle mit einer (zusätzlichen) allseitigen Umhüllung versehen.

Die Fig. 14 zeigt als Ausführungsbeispiel für das Produkt eines derartigen Verfahrens eine Teilmengenpackung 150. Die Teilmengenpackung 150 weist eine Umhüllung 152 (mit einer Folie 154) auf, die eine mit einer Mantelhülle 158 versehene und hier kompakt geformte Tabakportion 156 (im Ausführungsbeispiel von ca. 15 mm Länge und ca. 15 mm Durchmesser) umgibt. Die im Ausführungsbeispiel durchsichtige Folie 154 ist an einer Faltlinie 155 umgeschlagen, und die beiden dadurch ausgebildeten Folienlagen sind in einer sich über drei Seiten erstreckenden Randzone 159 miteinander versiegelt. Nach dem Öffnen der Umhüllung 152 kann der Benutzer die Mantelhülle 158 entfernen. Die Mantelhülle 158 kann aber auch dazu dienen, die Tabakportion 156 beim Einlegen in eine geeignete Vorrichtung zur Selbsverfertigung von Cigaretten zusammenzuhalten, wobei die Mantelhülle gegebenenfalls von dieser Vorrichtung entfernt wird.

In Figur 15 ist eine ähnliche Ausführungsform dargestellt, diesmal aber für mehrere separierte Tabakportionen. Die hier mit 160 bezeichnete Teilmengenpackung hat eine Umhüllung 162 mit einer ersten Folie 164 und einer zweiten Folie 165, die in einer umlaufenden Randzone miteinander versiegelt sind. Die Umhüllung 162 umgibt eine Anzahl von Tabakportionen 166, die jeweils eine eigene Mantelhülle 168 besitzen. Durch die Mantelhüllen 168 sind die Tabakportionen 166 separiert und vorportioniert und lassen sich daher nach dem Öffnen der Umhüllung 162 leicht handhaben.

Eine Teilmengenpackung für mehrere separierte Tabakportionen zeigt auch die Figur 16. Hier enthält die mit 170 bezeichnete Teilmengenpackung eine Umhüllung 172 in Form einer Papphülse 174 mit einem Boden und einem wiederverschließbaren Deckel 175. Jede der einzelnen Tabakportionen 176 befindet sich in einer Mantelhülle 178 und wird dadurch von den übrigen Tabakportionen 176 separiert. Anstelle einer Papphülse kann auch eine Metallhülse oder eine Kunststoffhülse verwendet werden.

In Figur 17 mit den Teilen (a) bis (e) ist eine als Blisterpakkung gestaltete Teilmengenpackung 180 in verschiedenen Ansichten veranschaulicht. Hierbei weist eine Umhüllung 182 ein Blisterteil 184 (im Ausführungsbeisiel aus Polyester) auf, das mit einer flachen Folie 185 (z.B. aus Kunststoff oder Aluminium) verschlossen ist. Die Folie 185 ist in ihrem Randbereich mit dem Blisterteil 184 z.B. durch Kleben oder Siegeln verbunden. Anstelle der Folie 185 ist auch eine Papierlage denkbar. In den in dem Blisterteil 184 ausgebildeten Teilräumen 186 befindet sich jeweils eine Tabakportion zur Selbstverfertigung einer Cigarette. Diese Tabakportionen können wie zuvor jeweils von einer Mantelhülle umgeben sein. Es ist aber auch denkbar, die Teilräume 186 des Blisterteils 184 vor dem Aufbringen der Folie 185 direkt mit Feinschnittabak zu befüllen.

Die Teilmengenpackung 180 lässt sich analog zu einer herkömmlichen Tablettenpackung handhaben, indem durch Druck auf das Blisterteil 184 die Folie 185 über einem Teilraum 186 zerstört wird, so dass der in dem Teilraum 186 enthaltene Feinschnitttabak z.B. in eine Öffnung an einer Vorrichtung zur Selbstverfertigung von Cigaretten ausgegeben werden kann.

Bei einer Variante dieser Ausführungsform kann die Folie 185 leicht von dem Blisterteil 184 abgezogen werden (z.B. mittels einer Lasche oder ausgehend von einer Randstelle, die nicht oder nur leicht mit dem Blisterteil 184 verklebt ist), so dass die Teilräume 186 mit den Tabakportionen zugänglich werden.

Ferner ist es denkbar, die Teilmengenpackung 180 durch Perforationslinien so zu unterteilen, dass sich durch Aufbrechen der Perforationslinien einzelne Teilräume 186 oder Gruppen von Teilräumen 186 von der übrigen Teilmengenverpackung 180 abtrennen lassen. Gegebenenfalls kann jeder der Teilräume oder jede der abtrennbaren Gruppen von Teilräumen mit einem der im vorigen Absatz erwähnten Hilfsmittel zum Öffnen versehen sein. Anhand der Figur 18 ist eine weitere Ausführungsform eines Verfahrens zum Herstellen von Feinschnitt-Teilmengenpackungen erläutert. Dabei wird zunächst in einem Strangverfahren, wie zuvor beschrieben, eine kontinuierliche lineare Anordnung von Feinschnitttabak erzeugt, die auf einer Endlosstrangmaschine (insbesondere einer Cigarettenmaschine) mit einer kontinuierlichen Umhüllung umgeben wird. Diese Umhüllung besteht aber - anders als zuvor - diesmal bereits aus dem Material der Umhüllung fertiger Teilmengenpackungen. Zum Portionieren wird der umhüllte Strang in vorgegebenen Abständen durchschnitten, so dass umhüllte Einzelportionen entstehen, die jeweils zur Verfertigung einer Cigarette bestimmt sind, deren Umhüllungen aber zunächst noch nicht geschlossen sind.

Die Figur 18 veranschaulicht in schematischer Weise, wie diese umhüllten Einzelportionen weiterverarbeitet werden, um die Umhüllungen zu schließen. Die dabei durchgeführten Schritte können in einer Station an einer modifizierten Cigarettenmaschine oder einer modifizierten Filteransatzmaschine durchgeführt werden. Zunächst ist also eine längliche Tabakportion 190 jeweils von einer Umhüllung 192 umgeben, die an beiden Endseiten 193 offensteht, und der Feinschnitttabak reicht bis zu den Endseiten 193.

In Fig. 18 (a) werden zwei Stößel 194 zu den Endseiten 193 bewegt und gemäß Fig. 18 (b) in die Umhüllungen 192 vorgetrieben, so dass der Feinschnitttabak dort verdichtet wird und nach dem Rückfahren der Stößel 194 gemäß Fig. 18 (c) Hohlräume 195 zurückbleiben. Anstelle der Stößel 194 könne auch Schieber, Nokken oder Dorne verwendet werden. Diese Einrichtungen sind vorzugsweise an einer oder mehreren Trommeln montiert und werden davon angetrieben.

Im nächsten Schritt wird die Umhüllung 192 in ihren beiden Endbereichen mit Hilfe von Pressen 196 flachgedrückt und verschlossen, wie in Figur 18 (d) und Figur 18 (e) veranschaulicht. Dies kann z.B. mit Hilfe von Trommeln, Pressgurten oder Druckplatten erfolgen. Zum Verschließen eignen sich rein mechanische Techniken wie Pressen, Stanzen und/oder Verhakeln, die im Ausführungsbeispiel vorzugsweise in einem Arbeitsgang mit der Bewegung der Pressen 196 durchgeführt werden. Alternativ oder zusätzlich können Techniken wie Schweißen, Kleben und/oder Siegeln zum Einsatz kommen, wozu gegebenenfalls ein Zusatz (z.B. Klebstoff) zugeführt werden muss.

Die Fig. 18 (f) zeigt die fertiggestellte Teilmengenpackung, hier mit 200 bezeichnet, die so gestaltet ist wie die Ausführungsform gemäß Figur 2. Bei Bedarf kann bei der Bewegung der Pressen 196 in eine der Nahtzonen 198, 199 eine Kerbe eingestanzt werden, ähnlich zu der Kerbe 16 in Figur 1.

In Figur 19 ist ein System dargestellt, bei dem eine Anzahl von Teilmengenpackungen 200 nebeneinander auf einem Materialstreifen 202 angeordnet ist. Dies kann die Handhabung durch den Verbraucher erleichtern. Im Ausführungsbeispiel ist ein Materialstreifen 202 aus Papier vorgesehen, auf dem die Teilmengenpakkungen 200 festgeklebt sind. Andere Materialien (z.B. Kunststoff) oder eine andere Anzahl von Materialstreifen sind ebenfalls denkbar.

## Patentansprüche

1. Feinschnitt-Teilmengenpackung (10; 20; 30; 40; 50; 60; 70; 84; 94; 138; 150; 160; 170; 180; 200) zur Verwendung bei der Selbstverfertigung von Cigaretten, mit einer Umhüllung (12; 22; 32; 42; 52; 62; 72; 83; 90; 140; 152; 162; 172; 182; 192), die eine Feinschnitt-Tabakeinlage (100; 130) mit mindestens einer separierten Tabakportion (94; 100; 130; 156; 166; 176; 190) zur Verfertigung einer Cigarette allseitig umgibt.

2. Feinschnitt-Teilmengenpackung nach Anspruch 1, **dadurch gekennzeichnet, dass** die Umhüllung (12; 22; 32; 42; 52; 62; 72; 83; 140; 152; 192) eine Feinschnitt-Tabakeinlage (100; 130) mit einer Tabakportion (100; 130; 156; 190) zur Verfertigung einer einzigen Cigarette allseitig umgibt.

3. Feinschnitt-Teilmengenpackung nach Anspruch 1, **dadurch gekennzeichnet, dass** die Umhüllung (90; 162; 172; 182) eine Feinschnitt-Tabakeinlage mit mehreren voneinander separierten Tabakportionen (94; 166; 176) zur Verfertigung mehrerer Cigaretten allseitig umgibt.

4. Feinschnitt-Teilmengenpackung nach einem der Ansprüche 1 bis 3, **dadurch gekennzeichnet, dass** die Umhüllung (12; 22; 32; 42; 52; 62; 72; 90; 172) mit einer Öffnungseinrichtung (16; 26; 38; 46, 47; 58; 66, 67, 68; 76, 77; 92; 175) zum Öffnen der Umhüllung (12; 22; 32; 42; 52; 62; 72; 90; 172) versehen ist.

5. Feinschnitt-Teilmengenpackung nach Anspruch 4, **dadurch gekennzeichnet, dass** die Umhüllung (12; 22; 32; 42; 52; 62; 72; 90; 172) eine längliche Grundform hat und dass die Öffnungseinrichtung (16; 26; 38; 46, 47; 58; 66, 67, 68; 76, 77; 92; 175) mindestens eine der aus der folgenden Liste ausgewählten Einrichtungen aufweist: Aufreißstreifen (58), Aufreißfaden, Längsperforation (38) der Umhüllung (32), Längsschlitz in der Umhüllung, punktuell verklebte Längsnaht (66, 67) der Umhüllung (62), Querperforation (26) der Umhüllung (22), umlaufende Querperforation (46, 47) an beiden Enden der Umhüllung (42), Kerbe (16), Torsionsbereich (76, 77) an der Umhüllung (72), Faden, Schnur, Deckel (92; 175).

6. Feinschnitt-Teilmengenpackung nach einem der Ansprüche 1 bis 5, **dadurch gekennzeichnet, dass** die Umhüllung (12; 22; 32; 42; 52; 62; 72; 83; 90; 140; 152; 162; 172; 182; 192) eines der aus der folgenden Liste ausgewählten Materialien aufweist: Papier, Karton, Aluminiumfolie, Metallfolie, Kunststofffolie, aluminiumkaschierte Papiere, aluminiumbedampfte Papiere, kunststoffkaschierte Papiere, Laminate, Vliese, perforiertes Material, nicht rauchbares Material.

7. Feinschnitt-Teilmengenpackung nach einem der Ansprüche 4 bis 6 in Verbindung mit Anspruch 2, **dadurch gekennzeichnet, dass** die Feinschnitt-Tabakeinlage (100; 130) in ihrer Form an eine fertiggestellte Cigarette angepasst ist.

8. Feinschnitt-Teilmengenpackung nach Anspruch 7, **dadurch gekennzeichnet, dass** die Umhüllung (12; 22; 32; 42; 52; 62; 140; 192) eine zylindrische Grundform hat und an beiden Enden an einer flachen, quer verlaufenden Nahtzone (14, 15; 24, 25; 34, 35; 44, 45; 54, 55; 64, 65; 198, 199) versiegelt ist.

9. Feinschnitt-Teilmengenpackung nach Anspruch 7, **dadurch gekennzeichnet, dass** die Umhüllung (72) eine zylindrische Grundform hat und an beiden Enden (74, 75) verdreht und/oder zugebunden ist.

10. Feinschnitt-Teilmengenpackung nach Anspruch 7, **dadurch gekennzeichnet, dass** die Umhüllung (83) an beiden Enden an einer flachen, quer verlaufenden Nahtzone (86, 87) versiegelt ist sowie an beiden Längsseiten Versiegelungen (88, 89) aufweist.

11. Feinschnitt-Teilmengenpackung nach einem der Ansprüche 1 bis 6, **dadurch gekennzeichnet, dass** die mindestens eine Tabakportion (156; 166; 176) kompakt, vorzugsweise tablettenartig, geformt ist.

12. Feinschnitt-Teilmengenpackung nach einem der Ansprüche 1 bis 6, **dadurch gekennzeichnet, dass** die mindestens eine Tabakportion (156; 166; 176) eine zylinderähnliche Form hat und innerhalb der Umhüllung (152; 162; 172) von einer hülsenartigen Mantelhülle (158; 168; 178), vorzugsweise aus Papier, umgeben ist.

13. Feinschnitt-Teilmengenpackung nach Anspruch 12, **dadurch gekennzeichnet, dass** der Durchmesser der zylinderähnlichen Form mindestens so groß ist wie ihre Länge.

14. Feinschnitt-Teilmengenpackung nach einem der Ansprüche 1 bis 7 oder 11 bis 13, **dadurch gekennzeichnet, dass** die Umhüllung (182) als Blisterpackung ausgestaltet ist.

15. System mit einer Anzahl von Feinschnitt-Teilmengenpackungen nach einem der Ansprüche 1 bis 14, **dadurch gekennzeichnet, dass** die Feinschnitt-Teilmengenpackungen (200) nebeneinander angeordnet sind und mit einer Befestigungseinrichtung (202) untereinander verbunden sind.

16. System nach Anspruch 15, **dadurch gekennzeichnet, dass** die Befestigungseinrichtung mindestens einen Materialstreifen (202) aufweist, vorzugsweise aus Papier, auf dem die Feinschnitt-Teilmengenpackungen (200) fixiert sind.

17. Verfahren zum Herstellen von Feinschnitt-Teilmengenpackungen, die zur Verwendung bei der Selbstverfertigung von Cigaretten bestimmt sind, wobei eine Feinschnitt-Teilmengenpackung (10; 20; 30; 40; 50; 60; 70; 84; 94; 138; 150; 170; 200) eine Umhüllung (12; 22; 32; 42; 52; 62; 72; 83; 140; 152; 162; 172; 192) aufweist, die eine Feinschnitt-Tabakeinlage (100; 130) allseitig umgibt, mit den Schritten:
- Fertigen einer kontinuierlichen linearen Anordnung von Feinschnitttabak (120) auf einer Endlosstrangmaschine,
- Portionieren des Feinschnitttabaks (120) in Einzelportionen (100; 130; 156; 166; 176; 190),
- Umhüllen der Einzelportionen (100; 130; 156; 166; 176; 190) mit den Umhüllungen (12; 22; 32; 42; 52; 62; 72; 83; 140; 152; 162; 172; 192) der Feinschnitt-Teilmengenpackungen (10; 20; 30; 40; 50; 60; 70; 84; 94; 138; 150; 160; 170; 200).

18. Verfahren nach Anspruch 17, **dadurch gekennzeichnet, dass** der Feinschnitttabak in längliche Einzelportionen (100; 130; 190) portioniert wird.

19. Verfahren nach Anspruch 17 oder 18, **dadurch gekennzeichnet, dass** der Feinschnitttabak (120) zum Portionieren in gleichmäßigen Abständen unterbrochen wird, vorzugsweise mittels zweier Trimmscheiben (122, 123).

20. Verfahren nach Anspruch 17 oder 18, **dadurch gekennzeichnet, dass** der Feinschnitttabak zum Portionieren auf einer herkömmlichen Cigarettenmaschine für jede Einzelportion (100; 156; 166; 176) mit einer an beiden Enden offenstehenden Mantelhülle (102; 158; 168; 178) umgeben wird, die vorzugsweise Papier aufweist.

21. Verfahren nach Anspruch 20, **dadurch gekennzeichnet, dass** die Mantelhüllen (102) der Einzelportionen (100) vor dem Umhüllen der Einzelportionen (100) entfernt werden.

22. Verfahren nach Anspruch 21, **dadurch gekennzeichnet, dass** zum Entfernen der Mantelhüllen (102) eine jeweilige Einzelportion (100) mit Mantelhülle (102) in einen Aufnahmeraum, vorzugsweise eine Bohrung (111), eingeführt und darin festgehalten wird, vorzugsweise mittels eines Unterdrucks, wobei die Einzelportion (100) aus der Mantelhülle (102) ausgestoßen wird, vorzugsweise pneumatisch.

23. Verfahren nach Anspruch 22, **dadurch gekennzeichnet, dass** die jeweiligen Einzelportionen (100) auf eine Transporteinrichtung (112) ausgestoßen werden, vorzugsweise ein Transportband (112), bei dem jede Einzelportion (100) in einer Vertiefung (113) aufgenommen wird.

24. Verfahren nach Anspruch 22 oder 23, **dadurch gekennzeichnet, dass** ein sich drehender Revolver (110) eine Anzahl von Aufnehmungeh, vorzugsweise Bohrungen (111), zum Einführen jeweils einer Einzelportion (100) mit Mantelhülle (102) aufweist und dass der Revolver (110) die aus der jeweiligen Mantelhülle (102) ausgestoßenen Einzelportionen (100) in einer von der Einführebene verschiedenen Transportebene abgibt.

25. Verfahren nach Anspruch 20, **dadurch gekennzeichnet, dass** die Mantelhüllen (158; 168; 178) der Einzelportionen (156; 166; 176) vor dem Umhüllen der Einzelportionen (156; 166; 176) nicht entfernt werden.

26. Verfahren nach Anspruch 17, **dadurch gekennzeichnet, dass** der Feinschnitttabak vor dem Portionieren oder die Einzelportionen nach dem Portionieren formstabilisiert werden.

27. Verfahren nach einem der Ansprüche 17 bis 26, **dadurch gekennzeichnet, dass** jede Einzelportion (100; 130; 156; 190) in eine separate Umhüllung (12; 22; 32; 42; 52 ; 62; 72; 83; 140; 152; 192) eingebracht wird, wobei eine Einzelportion (100; 130; 156; 190) eine Tabakportion zur Verfertigung einer einzigen Cigarette aufweist.

28. Verfahren nach einem der Ansprüche 17 bis 26, **dadurch gekennzeichnet, dass** jeweils mehrere separierte Einzelportionen (94; 166; 176) in eine gemeinsame Umhüllung (90; 162; 172; 182) eingebracht werden.

29. Verfahren nach Anspruch 27 oder 28, **dadurch gekennzeichnet, dass** die jeweiligen Umhüllungen als quer verlaufende, nebeneinander liegende und durch Siegelnähte (82) getrennte Abschnitte (84) eines Endlos-Schlauchbeutels (80) ausgestaltet sind.

30. Verfahren nach Anspruch 17 oder 18, **dadurch gekennzeichnet, dass** der Feinschnitttabak auf einer Cigarettenmaschine mit einer kontinuierlichen Umhüllung umgeben wird und der umhüllte Strang zum Portionieren in vorgegebenen Abständen durchschnitten wird, so dass umhüllte Einzelportionen (190) entstehen, jeweils zur Verfertigung einer einzigen Cigarette, und dass die jeweiligen Umhüllungen (192) anschließend an ihren beiden Endseiten (193) geschlossen werden.

31. Verfahren nach Anspruch 30, **dadurch gekennzeichnet, dass** zum Verschließen der Endseiten (193) einer jeweiligen Umhüllung (192) der in der Umhüllung (192) enthaltene Feinschnitttabak an den Endseiten (193) ins Innere der Umhüllung (192) gedrückt wird und dass die Umhüllung (192) anschließend an beiden Enden flachgedrückt und verschlossen wird.

## Claims

1. Fine-cut-tobacco portion pack (10; 20; 30; 40; 50; 60; 70; 84; 94; 138; 150; 160; 170; 180; 200) for use in making home-made cigarettes, having a wrapper (12; 22; 32; 42; 52; 62; 72; 83; 90; 140; 152; 162; 172; 182; 192) which encloses on all sides a fine-cut-tobacco filling (100; 130) with at least one separated tobacco portion (94; 100; 130; 156; 166; 176; 190) for making a cigarette.

2. Fine-cut-tobacco portion pack according to Claim 1, **characterized in that** the wrapper (12; 22; 32; 42; 52; 62; 72; 83; 140; 152; 192) encloses on all sides a fine-cut-tobacco filling (100; 130) with a tobacco portion (100; 130; 156; 190) for making a single cigarette.

3. Fine-cut-tobacco portion pack according to Claim 1, **characterized in that** the wrapper (90; 162; 172; 182) encloses on all sides a fine-cut-tobacco filling with a plurality of separated tobacco portions (94; 166; 176) for making a plurality of cigarettes.

4. Fine-cut-tobacco portion pack according to anyone of Claims 1 to 3, **characterized in that** the wrapper (12; 22; 32; 42; 52; 62; 72; 90; 172) is provided with an opening device (16; 26; 38; 46, 47; 58; 66, 67, 68; 76, 77; 92; 175) for opening the wrapper (12; 22; 32; 42; 52; 62; 72; 90; 172).

5. Fine-cut-tobacco portion pack according to Claim 4, **characterized in that** the wrapper (12; 22; 32; 42; 52; 62; 72; 90; 172) has an elongate basic shape, and **in that** the opening device (16; 26; 38; 46, 47; 58; 66, 67, 68; 76, 77; 92; 175) has at least one of the means selected from the following list: tear-open strip (58), tear-open thread, longitudinal perforations (38) in the wrapper (32), longitudinal slit in the wrapper, longitudinal seam (66, 67) in the wrapper (62) bonded by spots of adhesive, transverse perforations (26) in the wrapper (22), encircling transverse perforations (46, 47) at both ends of the wrapper (42), notch (16), torsional region (76, 77) on the wrapper (72), thread, string, lid (92; 175).

6. Fine-cut-tobacco portion pack according to anyone of Claims 1 to 5, **characterized in that** the wrapper (12; 22; 32; 42; 52; 62; 72; 83; 90; 140; 152; 162; 172; 182; 192) has one of the materials selected from the following list: paper, cardboard, aluminium foil, metal foil, plastic film, aluminium-laminated papers, aluminium-coated papers, plastic-laminated papers, laminates, nonwovens, perforated material, non-smokable material.

7. Fine-cut-tobacco portion pack according to anyone of Claims 4 to 6 in conjunction with Claim 2, **characterized in that** the fine-cut-tobacco filling (100; 130) is adapted in shape to a finished cigarette.

8. Fine-cut-tobacco portion pack according to Claim 7, **characterized in that** the wrapper (12; 22; 32; 42; 52; 62; 140; 192) has a cylindrical basic shape and is sealed at a flat, transversely running seam zone (14, 15; 24, 25; 34, 35; 44, 45; 54, 55; 64, 65; 198, 199) at both ends.

9. Fine-cut-tobacco portion pack according to Claim 7, **characterized in that** the wrapper (72) has a cylindrical basic shape and is twisted and/or tied up at both ends (74, 75).

10. Fine-cut-tobacco portion pack according to Claim 7, **characterized in that** the wrapper (83) is sealed at a flat, transversely running seam zone (86, 87) at both ends and has seals (88, 89) on both longitudinal sides.

11. Fine-cut-tobacco portion pack according to anyone of Claims 1 to 6, **characterized in that** the at least one tobacco portion (156; 166; 176) is of compact, preferably tablet-like, formation.

12. Fine-cut-tobacco portion pack according to anyone of Claims 1 to 6, **characterized in that** the at least one tobacco portion (156; 166; 176) has a cylindrical shape and is enclosed within the wrapper (152; 162; 172) in a tubular casing (158; 168; 178), preferably made of paper.

13. Fine-cut-tobacco portion pack according to Claim 12, **characterized in that** the diameter of the cylindrical shape is at least equal to the length of the latter.

14. Fine-cut-tobacco portion pack according to anyone of Claims 1 to 7 or 11 to 13, **characterized in that** the wrapper (182) is configured as a blister pack.

15. System having a number of fine-cut-tobacco portion packs according to anyone of Claims 1 to 14, **characterized in that** the fine-cut-tobacco portion packs (200) are arranged one beside the other and are connected to one another by a fastening device (202).

16. System according to Claim 15, **characterized in that** the fastening device has at least one material strip (202), preferably made of paper, on which the fine-cut-tobacco portion packs (200) are fixed.

17. Process for producing fine-cut-tobacco portion packs which are intended for use in making home-made cigarettes, a fine-cut-tobacco portion pack (10; 20; 30; 40; 50; 60; 70; 84; 94; 138; 150; 160; 170; 200) having a wrapper (12; 22; 32; 42; 52; 62; 72; 83; 140; 152; 162; 172; 192) which encloses on all sides a fine-cut-tobacco filling (100; 130), having the following steps:
- producing a continuous linear arrangement of fine-cut tobacco (120) on an endless-rod machine,
- dividing up the fine-cut tobacco (120) into individual portions (100; 130; 156; 166; 176; 190),
- wrapping the individual portions (100; 130; 156; 166; 176; 190) with the wrappers (12; 22; 32; 42; 52; 62; 72; 83; 140; 152; 162; 172; 192) of the fine-cut-tobacco portion packs (10; 20; 30; 40; 50; 60; 70; 84; 94; 138; 150; 160; 170; 200).

18. Process according to Claim 17, **characterized in that** the fine-cut tobacco is divided up into elongate individual portions (100; 130; 190).

19. Process according to Claim 17 or 18, **characterized in that**, for dividing-up purposes, the fine-cut tobacco (120) is interrupted at equal intervals, preferably by means of two trimmer discs (122, 123).

20. Process according to Claim 17 or 18, **characterized in that**, for dividing-up purposes, on a conventional cigarette machine, the fine-cut tobacco for each individual portion (100; 156; 166; 176) is enclosed in a casing (102; 158; 168; 178) which is open at both ends and preferably has paper.

21. Process according to Claim 20, **characterized in that** the casings (102) of the individual portions (100) are removed prior to the individual portions (100) being wrapped.

22. Process according to Claim 21, **characterized in that**, in order to remove the casings (102), a respective individual portion (100) with casing (102) is introduced into an accommodating space, preferably a bore (111), and is retained therein, preferably by means of a negative pressure, the individual portion (100) being ejected out of the casing (102), preferably pneumatically.

23. Process according to Claim 22, **characterized in that** the respective individual portions (100) are ejected onto a transporting device (112), preferably a transporting belt (112), in which each individual portion (100) is accommodated in a depression (113).

24. Process according to Claim 22 or 23, **characterized in that** a rotating turret (110) has a number of accommodating devices, preferably bores (111), for the introduction of a respective individual portion (100) with casing (102), and **in that** the individual portions (100) ejected out of the respective casing (102) are discharged by the turret (110) in a transporting plane which differs from the introduction plane.

25. Process according to Claim 20, **characterized in that** the casings (158; 168; 178) of the individual portions (156; 166; 176) are not removed prior to the individual portions (156; 166; 176) being wrapped.

26. Process according to Claim 17, **characterized in that** the fine-cut tobacco is dimensionally stabilized prior to the dividing-up step or the individual portions are dimensionally stabilized following the dividing-up step.

27. Process according to anyone of Claims 17 to 26, **characterized in that** each individual portion (100; 130; 156; 190) is introduced into a separate wrapper (12; 22; 32; 42; 52; 62; 72; 83; 140; 152; 192), an individual portion (100; 130; 156; 190) having a tobacco portion for making a single cigarette.

28. Process according to anyone of Claims 17 to 26, **characterized in that** in each case a plurality of separated individual portions (94; 166; 176) are introduced into a common wrapper (90; 162; 172; 182).

29. Process according to Claim 27 or 28, **characterized in that** the respective wrappers are configured as transversely running sections (84) of an endless tubular bag (80) which are located one beside the other and are separated by sealing seams (82).

30. Process according to Claim 17 or 18, **characterized in that** the fine-cut tobacco, on a cigarette machine, is enclosed in a continuous wrapper and, for dividing-up purposes, the wrapped rod is severed at predetermined intervals, this resulting in wrapped individual portions (190), each for making a single cigarette, and **in that** the respective wrappers (192) are then closed at both end sides (193).

31. Process according to Claim 30, **characterized in that**, in order to close the end sides (193) of a respective wrapper (192), the fine-cut tobacco contained in the wrapper (192) is forced into the interior of the wrapper (192) at the end sides (193), and **in that** the wrapper (192) is then pressed flat and closed at both ends.

## Revendications

1. Paquet avec une quantité partielle de fine coupe (10; 20; 30; 40; 50; 60; 70; 84; 94; 138; 150; 160; 170; 180; 200) destiné à être utilisé pour la confection personnelle de cigarettes, comportant un emballage (12; 22; 32; 42; 52; 62; 72; 83; 90; 140; 152; 162; 172; 182; 192), qui entoure de toutes parts une garniture de tabac fine coupe (100; 130) avec au moins une portion de tabac (94; 100; 130; 156; 166; 176; 190) séparée pour la confection d'une cigarette.

2. Paquet avec une quantité partielle de fine coupe selon la revendication 1, **caractérisé en ce que** l'emballage (12; 22; 32; 42; 52; 62; 72; 83; 140; 152; 192) entoure de toutes parts une garniture de tabac fine coupe (100; 130) avec une portion de tabac (100; 130; 156; 190) séparée pour la confection d'une seule cigarette.

3. Paquet avec une quantité partielle de fine coupe selon la revendication 1, **caractérisé en ce que** l'emballage (90; 162; 172; 182) entoure de toutes parts une garniture de tabac fine coupe avec plusieurs portions de tabac (94; 166; 176) séparées pour la confection de plusieurs cigarettes.

4. Paquet avec une quantité partielle de fine coupe selon l'une quelconque des revendications 1 à 3, **caractérisé en ce que** l'emballage (12; 22; 32; 42; 52; 62; 72; 90; 172) est muni d'un dispositif d'ouverture (16; 26; 38; 46, 47; 58; 66, 67, 68; 76, 77; 92; 175) pour ouvrir l'emballage (12; 22; 32; 42; 52; 62; 72; 90; 172).

5. Paquet avec une quantité partielle de fine coupe selon la revendication 4, **caractérisé en ce que** l'emballage (12; 22; 32; 42; 52; 62; 72; 90; 172) a une forme de base allongée, et **en ce que** le dispositif d'ouverture (16; 26; 38; 46, 47; 58; 66, 67, 68; 76, 77; 92; 175) comporte au moins l'un des dispositifs sélectionnés dans la liste suivante: bande de déchirure (58), fil de déchirure, perforation longitudinale (38) de l'emballage (32), fente longitudinale dans l'emballage, joint longitudinal (66, 67) collé par points de l'emballage (62), perforation transversale (26) de l'emballage (22), perforation transversale (46, 47) périphérique sur les deux extrémités de l'emballage (42), encoches (16), zone de torsion (76, 77) sur l'emballage (72), fil, ficelle, couvercle (92; 175).

6. Paquet avec une quantité partielle de fine coupe selon l'une quelconque des revendications 1 à 5, **caractérisé en ce que** l'emballage (12; 22; 32; 42; 52; 62; 72; 83; 90; 140; 152; 162; 172; 182; 192) comporte l'un des matériaux choisis dans la liste suivante: papier, carton, feuille d'aluminium, feuille métallique, feuille plastique, papiers doublés d'aluminium, papiers métallisés à l'aluminium, papiers doublés de matière plastique, laminés, non-tissés, matériau perforé, matériau non fumable.

7. Paquet avec une quantité partielle de fine coupe selon l'une quelconque des revendications 4 à 6 en association avec la revendication 2, **caractérisé en ce que** la garniture de tabac fine coupe (100; 130) est ajustée par sa forme à une cigarette finie.

8. Paquet avec une quantité partielle de fine coupe selon la revendication 7, **caractérisé en ce que** l'emballage (12; 22; 32; 42; 52; 62; 140; 192) a une forme de base cylindrique et est scellé aux deux extrémités au niveau d'une zone de joint (14, 15; 24, 25; 34, 35; 44, 45; 54, 55; 64, 65; 198, 199) plate, orientée transversalement.

9. Paquet avec une quantité partielle de fine coupe selon la revendication 7, **caractérisé en ce que** l'emballage (72) a une forme de base cylindrique et est tordu et/ou ficelé au niveau de ses deux extrémités (74, 75).

10. Paquet avec une quantité partielle de fine coupe selon la revendication 7, **caractérisé en ce que** l'emballage (83) est scellé aux deux extrémités au niveau d'une zone de joint (86, 87) plate, orientée transversalement, et comporte des scellements (88, 89) sur les deux côtés longitudinaux.

11. Paquet avec une quantité partielle de fine coupe selon l'une quelconque des revendications 1 à 6, **caractérisé en ce que** ladite au moins une portion de tabac (156; 166; 176) est formée de manière compacte, de préférence en forme de comprimé.

12. Paquet avec une quantité partielle de fine coupe selon l'une quelconque des revendications 1 à 6, **caractérisé en ce que** ladite au moins une portion de tabac (156; 166; 176) a une forme sensiblement cylindrique et, à l'intérieur de l'emballage (152; 162; 172), est entourée par une enveloppe (158; 168; 178) en forme de gaine, de préférence en papier.

13. Paquet avec une quantité partielle de fine coupe selon la revendication 12, **caractérisé en ce que** le diamètre de la forme sensiblement cylindrique est au moins égal à sa longueur.

14. Paquet avec une quantité partielle de fine coupe selon l'une quelconque des revendications 1 à 7 ou 11 à 13, **caractérisé en ce que** l'emballage (182) est conçue sous forme d'emballage blister.

15. Système avec un nombre de paquets avec une quantité partielle de fine coupe selon l'une quelconque des revendications 1 à 14, **caractérisé en ce que** les paquets avec une quantité partielle de fine coupe (200) sont disposés les uns à côté des autres et sont reliés entre eux par un dispositif de fixation (202).

16. Système selon la revendication 15, **caractérisé en ce que** le dispositif de fixation comporte au moins une bande de matériau (202), de préférence en papier, sur laquelle sont fixés les paquets avec une quantité partielle de fine coupe (200).

17. Procédé de fabrication de paquets avec une quantité partielle de fine coupe qui sont destinés à être utilisés lors de la confection personnelle des cigarettes, sachant qu'un paquet avec une quantité partielle de fine coupe (10; 20; 30; 40; 50; 60; 70; 84; 94; 138; 150; 160; 170; 200) comporte un emballage (12; 22; 32; 42; 52; 62; 72; 83; 140; 152; 162; 172; 192), qui entoure de toutes parts une garniture de tabac fine coupe (100; 130), comportant les étapes:
- fabrication d'un ensemble linéaire continu de tabac fine coupe (120) sur une extrudeuse continue,
- division du tabac fine coupe (120) en portions individuelles (100; 130; 156; 166; 176; 190),
- empaquetage des portions individuelles (100; 130; 156; 166; 176; 190) avec les emballages (12; 22; 32; 42; 52; 62; 72; 83; 140; 152; 162; 172; 192) des paquets avec une quantité partielle de fine coupe (10; 20; 30; 40; 50; 60; 70; 84; 94; 138; 150; 160; 170; 200).

18. Procédé selon la revendication 17, **caractérisé en ce que** le tabac fine coupe est divisé en portions individuelles (100; 130; 190) allongées.

19. Procédé selon la revendication 17 ou 18, **caractérisé en ce que** le tabac fine coupe (120), en vue de sa division en portions, est sectionné à distances régulières, de préférence au moyen de deux disques de rognage (122, 123).

20. Procédé selon la revendication 17 ou 18, **caractérisé en ce que** le tabac fine coupe (120), en vue de sa division en portions sur une machine à cigarettes classique, est entouré pour chaque portion individuelle (100; 156; 166; 176) par une enveloppe (102; 158; 168; 178) ouverte aux deux extrémités, qui est réalisée de préférence en papier.

21. Procédé selon la revendication 20, **caractérisé en ce que** l'enveloppe (102) des portions individuelles (100) doit être retirée avant l'emballage des portions individuelles (100).

22. Procédé selon la revendication 21, **caractérisé en ce que** pour retirer l'enveloppe (102), chaque portion individuelle (100) est introduite avec l'enveloppe (102) dans un logement, de préférence une forure (111), et y est maintenue, de préférence sous l'effet d'une dépression, la portion individuelle (100) étant poussée hors de l'enveloppe (102), de préférence par voie pneumatique.

23. Procédé selon la revendication 22, **caractérisé en ce que** les portions individuelles (100) respectives sont poussées sur un dispositif de transport (112), de préférence une bande transporteuse (112), sur laquelle chaque portion individuelle (100) est logée dans un creux (113).

24. Procédé selon la revendication 22 ou 23, **caractérisé en ce qu'**un barillet (110) rotatif comporte un nombre de logements, de préférence des forures (111) pour introduire respectivement une portion individuelle (100) avec l'enveloppe (102), et **en ce que** le barillet (110) distribue les portions individuelles (100), poussées hors de leur enveloppe (102) respective, dans un plan de transport différent du plan d'introduction.

25. Procédé selon la revendication 20, **caractérisé en ce que** les enveloppes (158; 168; 178) des portions individuelles (156; 166; 176) ne sont pas retirées avant l'empaquetage des portions individuelles (156; 166; 176).

26. Procédé selon la revendication 17, **caractérisé en ce que** le tabac fine coupe est stabilisé en forme avant la division en portions ou les portions individuelles sont stabilisées en forme après la division en portions.

27. Procédé selon l'une quelconque des revendications 17 à 26, **caractérisé en ce que** chaque portion individuelle (100; 130; 156; 190) est insérée dans un emballage (12; 22; 32; 42; 52; 62; 72; 83; 140; 152; 192) séparé, sachant qu'une portion individuelle (100; 130; 156; 190) contient une portion de tabac pour la confection d'une seule cigarette.

28. Procédé selon l'une quelconque des revendications 17 à 26, **caractérisé en ce que** respectivement plusieurs portions individuelles (94; 166; 176) séparées sont insérées dans un emballage (90; 162; 172; 182) commun.

29. Procédé selon la revendication 27 ou 28, **caractérisé en ce que** les emballages respectifs sont réalisés sous forme de tronçons (84) d'une poche tubulaire continue (80), lesquels sont orientés transversalement, disposés les uns à côté des autres et séparés par des joints scellés (82).

30. Procédé selon la revendication 17 ou 18, **caractérisé en ce que** le tabac fine coupe est entouré par un emballage continu sur une machine à cigarettes et le brin emballé est sectionné à des distances prédéfinies pour la division en portions, de telle sorte qu'il se forme des portions individuelles (190) emballées, chacune pour la confection d'une seule cigarette, et **en ce que** les emballages (192) respectifs sont ensuite fermés au niveau de leurs deux extrémités (193).

31. Procédé selon la revendication 30, **caractérisé en ce que** pour fermer les extrémités (193) d'un emballage (192) respectif, le tabac fine coupe, contenu dans l'emballage (192), est poussé aux deux extrémités (193) vers l'intérieur de l'emballage (192), et **en ce que** l'emballage (192) est ensuite pressé à plat et fermé aux deux extrémités.
